# EUROPÄISCHE PATENTANMELDUNG

(11) **EP 2 653 269 A2**
(43) Veröffentlichungstag der Anmeldung: **23.10.2013**
(21) Anmeldenummer: 13163866.0
(22) Anmeldetag: 16.04.2013
(51) Int. Cl.: B25D 17/06, B25D 17/24

(54) **Werkzeugmaschine**

(30) Priorität: 19.04.2012 DE 102012206445
(71) Anmelder: HILTI Aktiengesellschaft, 9494 Schaan (LI)
(72) Erfinder: Hartmann, Markus, 87665 Mauerstetten (DE); Pfeiffer, Eduard, 87642 Halblech (DE)

(57) **Zusammenfassung**

Die erfindungsgemäße Handwerkzeugmaschine hat eine Werkzeugaufnahme zum Haltern eines meißelnden Werkzeugs auf einer Arbeitsachse **10.** Ein pneumatisches Schlagwerk hat auf der Arbeitsachse **10** einen beweglichen Schläger **13,** einen Erreger **12** und eine von dem Erreger **12** und dem Schläger **13** abgeschlossene pneumatische Kammer **15,** die die Bewegung des Erregers **12** an den Schläger **13** ankoppelt. Der Erreger **12** ist von einem Motor angetrieben und bewegt sich zwischen einem werkzeug-fernen vorderen Totpunkt und einem werkzeug-nahen Totpunkt hin-und-her. Eine Dämpfeinrichtung enthält einen Vorverdichter **19** und ein gesteuertes Auslassventil **32.** Das gesteuerte Auslassventil **32** lässt Luft von dem Vorverdichter **19** in die pneumatische Kammer **15** einströmen, wenn der Erreger **12** in der Nähe des werkzeug-fernen Totpunkts ist.

## Beschreibung

### GEBIET DER ERFINDUNG

Die vorliegende Erfindung betrifft eine handgehaltene oder handgeführte Werkzeugmaschine, die ein pneumatisch wirkendes Schlagwerk enthält, z.B. einen elektrischen Bohrhammer, einen elektrischen Meißelhammer.

DE 28 54 953 C2 beschreibt einen Bohrhammer. Der Bohrhammer hat einen Schläger, der über eine zwischengeschaltete pneumatische Kammer von einem motorgetriebenen Kolben erregt wird. Der Wirkungsgrad und der Leistungsgrad des Bohrhammers sollen durch einen Radialverdichter erhöht sein. Die von dem Radialverdichter vorkomprimierte Luft strömt durch eine von dem Schlagkörper verdeckbaren Öffnungen in die pneumatische Kammer ein. Der Radialverdichter erhöht den Luftdruck in der pneumatischen Kammer gerade zu dem Zeitpunkt oder während der Zeitspanne, der bzw. die eine optimale Beschleunigung des Schlägers bedingt. Der Schläger erhält kurz vor dem Aufschlag auf einen Döpper einen zusätzlichen Schub, um die Schlagenergie zu erhöhen.

Der Anwender muss eine Haltekraft aufbringen, wenn Energie auf den Schläger übertragen wird. Die Übertragung erfolgt periodisch mit der Schlagfrequenz von typischerweise 10 Hz bis 100 Hz der Handwerkzeugmaschine, weshalb der Anwender die Haltekraft als Vibrationen wahrnimmt. Die Vibrationen sollen aus physiologischen Gründen gering bleiben. Daher kann die Schlagenergie nicht beliebig erhöht werden.

### OFFENBARUNG DER ERFINDUNG

Die erfindungsgemäße Handwerkzeugmaschine hat eine Werkzeugaufnahme zum Haltern eines meißelnden Werkzeugs auf einer Arbeitsachse. Ein pneumatisches Schlagwerk hat auf der Arbeitsachse einen beweglichen Schläger, einen Erreger und eine von dem Erreger und dem Schläger abgeschlossene pneumatische Kammer, die die Bewegung des Erregers an den Schläger ankoppelt. Der Erreger ist von einem Motor angetrieben und bewegt sich zwischen einem werkzeug-fernen vorderen Totpunkt und einem werkzeug-nahen Totpunkt hin-und-her. Eine Dämpfeinrichtung enthält einen Vorverdichter und ein gesteuertes Auslassventil. Das gesteuerte Auslassventil lässt Luft von dem Vorverdichter in die pneumatische Kammer einströmen, wenn der Erreger in der Nähe des werkzeug-fernen Totpunkts ist.

Die pneumatische Kammer bildet eine sogenannte Luftfeder, welche Kräfte zwischen dem Erreger und dem Schläger übermittelt. Die Kopplungsstärke nimmt schneller als linear mit dem Abstand von Erreger und Schläger ab. Daher ergibt sich eine kurze Zeitspanne, in welcher der Erreger die Energie für den nächsten Schlag auf den Schläger überträgt. Die Übertragung erfolgt, wenn der Erreger auf halben Weg zwischen seinen Totpunkten ist.

Die vorliegende Handwerkzeugmaschine erhöht den Druck bereits bevor der Schläger dem Erreger nahe kommt, d.h. bevor der Erreger die halbe Distanz zwischen seinen Totpunkten zurückgelegt hat. Dort hat der Erreger die höchste Geschwindigkeit und kann mit größter Effizienz Energie übertragen. Mit dem erhöhten Druck steigt die Kopplungsstärke. Der Erreger kann somit früher eine nennenswerte Energie auf den Schläger übertragen. Ergo die Zeitspanne für die Energieübertragung steigt und die dabei auftretenden Spitzenkräfte sinken.

Ein Abstand des Erregers zu seinem werkzeug-fernen Totpunkt ist vorzugsweise geringer als 5 % des Hubs des Erregers, wenn das gesteuerte Auslassventil Luft von dem Vorverdichter in die pneumatische Kammer einströmen lässt. Hierbei ist insbesondere zu berücksichtigen, dass der von dem Verdichter aufgebaute Druck den Schläger abbremst. Erfolgt dies zu früh oder zu stark, kann der Schläger den Erreger nicht mehr erreichen, wenn letzterer sich mit seiner Maximalgeschwindigkeit bewegt.

Der Vorverdichter enthält eine Pumpeinrichtung. Die Pumpeinrichtung kann eine von dem Schlagwerk unabhängig betriebene Pumpeinrichtung oder eine mit dem Schlagwerk mechanisch gekoppelte Pumpeinrichtung sein. Beispielsweise kann der Erreger einen Pumpkolben der Pumpeinrichtung bilden. Eine entgegen der Schlagrichtung weisende Fläche des Erregers schließt einen Kompressionsraum der Pumpeinrichtung ab und komprimiert/dekomprimiert somit durch seine Bewegung den Kompressionsraum.

Eine Ausgestaltung kann ein topfförmiges Führungsrohr enthalten. In dem Führungsrohr sind auf der Arbeitsachse entgegen der Schlagrichtung der Schläger, die pneumatischen Kammer, der Erreger und der Kompressionsraum der Pumpeinrichtung angeordnet. Ein Boden schließt den Kompressionsraum in dem Führungsrohr entgegen der Schlagrichtung ab.

Eine Ausgestaltung kann eine Kolbenstange aufweisen, die den Erreger mit einem Exzenter oder einem Taumelantrieb koppelt. Die Kolbenstange ist durch den Boden geführt.

Eine Ausgestaltung kann ein Führungsrohr aufweisen, in welchem der Erreger luftdicht geführt ist. Das Führungsrohr hat in seiner Innenfläche in der Nähe des werkzeug-fernen wenigstens eine Vertiefung. Zwischen der pneumatischen Kammer und dem Verdichter bildet sich ein Kanal aus, wenn der Erreger der Vertiefung gegenüberliegende Stellung einnimmt. Eine Ausgestaltung hat in dem Erreger ein Rückschlagventil.

Eine Ausgestaltung hat ein Ventil, welches die pneumatische Kammer mit einem Pumpraum verbindet, wenn der Erreger in der Nähe des werkzeug-nahen Totpunkts ist. Eine Pumpeinrichtung senkt in dem Pumpraum einen Druck unter das Niveau eines Umgebungsdrucks ab, bis der Erreger den werkzeug-nahen Totpunkt erreicht. Der Pumpraum kann in Schlagrichtung durch den beweglichen Erreger abgeschlossen sein.

Ein Steuerungsverfahren für die Handwerkzeugmaschine basiert auf dem Schritt: Erhöhen eines Luftdrucks in der pneumatischen Kammer mittels eines Vorverdichters, wenn der Erreger in der Nähe des werkzeug-fernen Totpunkts ist. Der Luftdruck in der pneumatischen Kammer steigt somit schneller als dies allein durch eine Annähern des Schlägers an den Erreger erfolgt. Ferner kann ein Luftdruck in der pneumatischen Kammer mittels einer Pumpeinrichtung abgesenkt werden, wenn der Erreger in der Nähe des werkzeug-nahen Totpunkts ist. Der Luftdruck fällt somit schneller als dies allein durch ein Entfernen des Erregers von dem Schläger erfolgt.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: ein Bohrhammer
- Fig. 2 bis 4: ein Schlagwerk des Bohrhammers im Längsschnitt
- Fig. 5: ein weiteres Schlagwerk
- Fig. 6: ein weiteres Schlagwerk
- Fig. 7: ein weiteres Schlagwerk

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1**. Der Bohrhammer **1** hat eine Werkzeugaufnahme **2**, in welche ein Schaftende **3** eines meißelnden Werkzeugs, z.B. eines des Bohrmeißels **4**, eingesetzt werden kann. Einen primären Antrieb des Bohrhammers **1** bildet ein Motor **5**, welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb kann der Bohrhammer **1** den Bohrmeißel **4** kontinuierlich um eine Arbeitsachse **10** drehen und kann dabei den Bohrmeißel **4** in Schlagrichtung **11** längs der Arbeitsachse **10** in einen Untergrund schlagen.

Das Schlagwerk **6** ist ein pneumatisches Schlagwerk **6**. Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Döpper **16** einen Teil seines Impuls auf den Bohrmeißel **4** übertragen. Der Schläger **13** und der Erreger **12** können beispielsweise als Kolben ausgebildet sein, welche in einem Führungsrohr **17** angeordnet sind. Das Schlagwerk **6** und vorzugsweise die weiteren Antriebskomponenten sind innerhalb eines Maschinengehäuses **18** angeordnet.

Fig. 2 zeigt detaillierter in einem Längsschnitt das pneumatische Schlagwerk **6** und einen Vorverdichter **19**.

Der Schläger **13** ist beispielsweise ein zylindrischer Kolben, der ebenfalls längs der Arbeitsachse **10** in dem Führungsrohr **17** geführt ist. Eine gegen die Schlagrichtung **11** weisende Stirnfläche **20** des Schlägers **13** bildet eine weitere bewegliche Seitenwand der pneumatischen Kammer **21**. Ein Durchmesser des Schlägers **13** entspricht dem Innendurchmesser des Führungsrohrs **17**. Ein den Schläger **13** umspannender Dichtring **22** unterstützt den luftdichten Abschluss.

Der Erreger **12** ist beispielsweise ein zylindrischer Kolben, der längs der Arbeitsachse **10** in einem Führungsrohr **17** geführt ist. Eine in Schlagrichtung **11** weisende Stirnfläche **23** des Erregers **12** bildet eine bewegliche Seitenwand der pneumatischen Kammer **15**. Ein Durchmesser des Erregers **12** ist gleich einem Innendurchmesser des Führungsrohrs **17**. Eine Mantelfläche **24** des Erregers **12** schließt dabei luftdicht mit dem Führungsrohr **17** ab. Eine Dichtring **25** unterstützt den luftdichten Abschluss der pneumatischen Kammer **15**. Die pneumatische Kammer **15** ist somit entgegen der Schlagrichtung **11** durch den Erreger **12**, in Schlagrichtung **11** durch den Schläger **13** und in radialer Richtung durch das Führungsrohr **17** abgeschlossen.

Der Erreger **12** wird mechanisch durch den Motor **5** angetrieben. Ein von dem Motor **5** angetriebenes Exzenterrad **14** zwingt den Erreger **12** zu einer periodischen Hin-und-Herbewegung zwischen einem werkzeug-fernen Totpunkt (Fig. 3) und einem werkzeug-nahen Totpunkt. Ein Zapfen **26** des Exzenterrads **14** greift in eine senkrecht zur Drehachse des Exzenterrads **14** und senkrecht zur Arbeitsachse **10** verlaufende Kulisse **27**. Die Kulisse **27** ist längs der Arbeitsachse **10** geführte Kolbenstange **28** eingelassen. Die Kolbenstange **28** ist starr mit dem Erreger **12** verbunden.

Das Führungsrohr **17** ist mit einem Boden **29** an seinem werkzeug-fernen Ende luftdicht abgeschlossen. Der Boden **29** ist bezogen auf den Schläger **13** auf der gegenüberliegenden Seite des Erregers **12** angeordnet. Der Boden **29** hat eine dem Erreger **12** zugewandte Bodenfläche **30**, welche vorzugweise eben ausgebildet ist. Eine dem Boden **29** zugewandte Stirnfläche **31** des Erregers **12** ist vorzugsweise eben ausgebildet. Das Führungsrohr **17** ist umfänglich um die Arbeitsachse **10** zwischen dem Boden **29** und dem Erreger **12** geschlossen, wodurch eine zweite pneumatische Kammer **21** ausgebildet ist. Die zweite pneumatische Kammer **21** ist der Kompressionsraum **21** eines Vorverdichters **19.**

Der zwangsgetriebene Erreger **12** verdichtet zyklisch die Luft innerhalb des Kompressionsraums **21**. Das vollständig komprimierte Volumen, d.h. bei dem Erreger **12** im werkzeug-fernen Totpunkt (Fig. 3), beträgt zwischen 10 % und 20 % des maximalen Volumens, d.h. bei dem Erreger **12** im werkzeug-nahen Totpunkt (Fig. 4).

Der Vorverdichter **19** ist über ein Auslassventil **32** mit der pneumatischen Kammer **15** des Schlagwerks **6** verbunden. Das beispielhafte Auslassventil **32** öffnet mittels einer Steuerkante, welche als, z.B. ringförmige, Vertiefung **38** in die Innenwand **33** des Führungsrohrs **17** eingelassen ist. Die radiale Abdichtung des Erregers **12** mit der Innenwand **33** des Führungsrohr **17** ist durch die Vertiefung **34** unterbrochen. Die Vertiefung **34** ist derart tief, dass der Dichtring **25** das Führungsrohr **17** im Bereich der Vertiefung **34** nicht berührt. Der Dichtring **25** verschließt die Nut **35** längs der Arbeitsachse **10**. Das Ventil **36** ist geöffnet, wenn der Dichtring **25** auf axialer Höhe mit der Vertiefung **34** ist. Die Luft kann zwischen der radialen Außenfläche des Dichtrings **25** und der Fläche der Vertiefung **34** passieren. Der Erreger **12** hat vorzugsweise in seiner Mantelfläche **37** wenigstens eine längs der Arbeitsachse **10** verlaufende Nut **35**, welche an beiden gegenüberliegenden Stirnseiten **23**, **31** offen ist. Die Luft kann in der Nut **35** den Dichtring **25** anströmen.

Das Auslassventil **32** bzw. die Vertiefung **38** ist derart positioniert, dass das Auslassventil **32** im werkzeug-fernen Totpunkt des Erregers **12** öffnet (Fig. 3). Das Auslassventil **32** öffnet vorzugsweise, frühestens wenn der Erreger **12** sich bis auf 5 % seines Hubs dem werkzeug-fernen Totpunkt nähert. Das Auslassventil **32** schließt sich spätestens, wenn der Erreger **12** weiter als 5 % seines Hubs von dem werkzeug-fernen Totpunkt entfernt ist. Während das Auslassventil **32** geöffnet und der Vorverdichter **21** den Druck in der pneumatischen Kammer **21** erhöht bewegt sich der Schläger **13** entgegen der Schlagrichtung **11**. Das Auslassventil **32** ist geschlossen deutlich bevor der Schläger **13** seinen werkzeug-fernen Wendepunkt erreicht. Die Ankopplung des Schlägers **13** an den Erreger **12** zum Übertragen von Energie steigt mit zunehmenden Luftdruck. Aufgrund der vorverdichteten Luft setzt die Ankopplung früher ein, wodurch die Energieübertragung auf eine längere Zeitspanne gestreckt wird. Die notwendige Haltekraft des Anwenders sinkt.

Ein Einlassventil **36** kann den Vorverdichter **21** mit der pneumatischen Kammer **21** verbinden. Das beispielhafte Einlassventil **36** basiert auf einer Steuerkante, welche durch eine ringförmige Vertiefung **38** in dem Führungsrohr **17** ausgebildet ist. Der Dichtring **25** in dem Erreger **12** bildet das zugehörige Verschlusselement. Sobald der Dichtring **25** auf axialer Höhe mit der Vertiefung **38** ist, öffnet das Einlassventil 36. Das Einlassventil **36** bzw. die Vertiefung **38** ist derart positioniert, dass es mit dem Erreger **12** nahe dem werkzeug-nahen Totpunkt öffnet (Fig. 4). Vorzugsweise öffnet das Einlassventil **36**, wenn der Abstand des Erregers **12** zu seinem werkzeug-nahen Totpunkt geringer als 3 % seines Hubs ist. Das Öffnen des zweiten Ventils **36** fällt vorzugsweise mit dem Aufschlag des Schlägers **13** auf den Döpper **16** zusammen oder ist etwas zu dem Aufschlag verzögert. Der Luftdruck in der pneumatischen Kammer **21** ist größer als in dem Kompressionsraum **21**; Luft strömt aus der pneumatische Kammer **21** in den Kompressionsraum **21**. Der Abfall des Drucks bewirkt eine Beschleunigung des Schlägers **13** entgegen der Schlagrichtung **11**. Hierdurch kann das Abbremsen des Schlägers **13** aufgrund des obig beschriebenen erhöhten Luftdrucks nach dem Öffnen des ersten Ventils **34** teilweise kompensiert werden.

Der Boden **29** ist auf der Arbeitsachse **10** mit einer Durchführung **39** für die Kolbenstange **28** versehen. Ein Dichtring **40**, sorgt für einen luftdichten Abschluss der Durchführung **39**.

Fig. 5 illustriert eine Variante des Auslassventils **41** für den Vorverdichter **21**. Das Auslassventil **41** ist eine druckgesteuerte Rückschlagklappe **42**. Das Auslassventil **41** kann beispielsweise in den Erreger **12** eingesetzt sein. Ein Kanal **43** verbindet die gegenüberliegenden Stirnseiten **23**, **31** des Erregers **12**. Der beispielhafte Kanal **43** ist beispielsweise eine Nut **35** in der Mantelfläche **37** des Erregers **12**. Die Rückschlagklappe **42** ist vorzugsweise unter Vorspannung und verschließt in Grundstellung den Kanal **43**. Die Rückschlagklappe **42** kann beispielsweise aus Gummi sein.

Das Auslassventil **41** öffnet, wenn ein Druck in dem Kompressionsraum **21** den Druck in der pneumatischen Kammer **21** um wenigstens einen Schwellwert überschreitet. Der Schwellwert liegt beispielsweise bei 1 bar. Ein entsprechender Druckunterschied ergibt sich, wenn der Erreger **12** sich dem werkzeug-fernen Totpunkt nähert. Das Auslassventil **32** schließt sich, deutlich bevor der Schläger **13** seinen werkzeug-fernen Wendepunkt erreicht.

Fig. 6 illustriert eine Variante des Schlagwerks **6**, welche beispielhaft auf der Illustration der Fig. 2 basiert. Bei der ergänzten Ausführungsform ist der Vorverdichter **19** mit einem größeren Volumen versehen. Der Kompressionsraum **21** ist um einen Pumpspeicher **44** erweitert. Der Pumpspeicher **44** ist beispielsweise durch einen geschlossene Hülle **45** um das Schlagwerk **6** gebildet. Das Volumen des Pumpspeichers **44** ist vorzugsweise größer als das Volumen der Luftfeder **15**, z.B. zwischen dem zweifachen und fünffachen Volumen. Das Volumen der Luftfeder **15** sei definiert als das Volumen, wenn der Schläger **13** am Döpper **16** anliegt und der Erreger **12** in dem werkzeugnahen Totpunkt (Fig. 3) ist. In einer alternativen Ausführungsform kann der Pumpspeicher **44** als geschlossenes Volumen neben dem Schlagwerk **6** ausgebildet sein.

Der Pumpspeicher **44** wird von einer Pumpe **46** geladen. Die Pumpe **46** ist beispielsweise eine Membranpumpe. Die Pumpe **46** kann elektrisch oder mit einem eigenen Antrieb oder mittels des Motors **5** des Bohrhammers **1** angetrieben sein. Die Pumpe **46** ist durchgehend aktiv und fördert Luft in den Pumpspeicher **44**. Eine Regelung **47** mit einem Luftdrucksensor **48** kann vorteilhafterweise die Pumpleistung der Pumpe **46** derart begrenzen, dass sich ein konstanter Solldruck in dem Pumpspeicher **44** einstellt. Der Solldruck bemisst sich an dem maximalen Luftdruck in der komprimierten Luftfeder **15**, beispielsweise liegt der Solldruck im Bereich zwischen 20 % und 50 % des maximalen Luftdrucks. Typischerweise erreicht der Luftdruck in der Luftfeder einen Maximalwert zwischen 10 bar und 20 bar.

Ein Öffnung **49** in dem Kompressionsraum **21** verbindet diesen mit dem Pumpspeicher **44**. Ein Rückschlagventil **50** an der Öffnung **49** verhindert einen Rückfluss von Luft aus dem Raum **21** in den Pumpspeicher **44**. In dem Kompressionsraum **21** kann sich bis der Erreger **12** den werkzeug-fernen Totpunkt erreicht, ein höherer Druck gegenüber dem Pumpspeicher **44** aufbauen.

Das in dem Erreger **12** ausgebildete Auslassventil **32** steuert das Einströmen von Luft aus dem Pumpspeicher **44** in die pneumatische Kammer **15** der Luftfeder. Die Öffnung **51** zu dem Pumpspeicher **44** kann alternativ oder zusätzlich in dem Führungsrohr **17** vorgesehen sein. Die Öffnung **51** ist vorzugsweise zwischen der Position des Erregers **12** in seinem werkzeugnahen Totpunkt und seinem werkzeugfernen Totpunkt (Fig. 7). Der Erreger **12** bildet selbst den Verschlusskörper für ein Ventil, das die Öffnung gegenüber der pneumatischen Kammer verschließt bzw. öffnet. Der Abstand zu dem werkzeugfernen Totpunkt liegt beispielsweise im Bereich zwischen 3 % und 5 % des Hubs der Erregers **12**.

Ein Ventil **52** kann auch elektrisch oder magnetisch angesteuert sein. Die Ansteuerung des Ventils **52** kann basierend auf einer Position des Erregers **12** in der pneumatischen Kammer **21** erfolgen. Das Ventil **52** wird geöffnet, wenn der Erreger **12** nahe dem werkzeug-fernen Totpunkts ist, d.h. etwa einem Abstand von 3 % bis 5 % des Hubs. Das Ventil **52** kann auch erst öffnen, nachdem der Erreger **12** den werkzeug-fernen Totpunkt überschritten hat. Das Ventil **52** wird geschlossen, nachdem der Abstand zu dem werkzeug-fernen Totpunkt 3 % bis 5 % des Hubs überschreitet.

## Patentansprüche

1. Handwerkzeugmaschine mit
einer Werkzeugaufnahme (2) zum Haltern eines meißelnden Werkzeugs auf einer Arbeitsachse (10),
einem pneumatischen Schlagwerk (6), wobei das Schlagwerk (6) einen auf der Arbeitsachse (10) beweglichen Schläger (13), einen durch einen Motor (5) zwischen einem werkzeug-fernen vorderen Totpunkt und einem werkzeug-nahen Totpunkt hin-und-her getriebenen Erreger (12) und eine von dem Erreger (12) und dem Schläger (13) abgeschlossene pneumatische Kammer (15) zum Ankoppeln der Bewegung des Erregers (12) an den Schläger (13) aufweist, und
einer Dämpfeinrichtung, die einen Vorverdichter (19) und ein gesteuertes Auslassventil (32;41;53) aufweist, wobei das gesteuerte Auslassventil (32;41;53) Luft von dem Vorverdichter (19) in die pneumatische Kammer (15) einströmen lässt, wenn der Erreger (12) in der Nähe des werkzeug-fernen Totpunkts ist.

2. Handwerkzeugmaschine nach Anspruch 1, **dadurch gekennzeichnet, dass** ein Abstand des Erregers (12) zu seinem werkzeug-fernen Totpunkt geringer als 5 % des Hubs des Erregers (12) ist, wenn das gesteuerte Auslassventil (32;41;53) Luft von dem Vorverdichter (19) in die pneumatische Kammer (15) einströmen lässt.

3. Handwerkzeugmaschine nach Anspruch 1 oder 2, **dadurch gekennzeichnet, dass** der Vorverdichter (21) eine Pumpeinrichtung (44) beinhaltet.

4. Handwerkzeugmaschine nach Anspruch 3, **dadurch gekennzeichnet, dass** der Erreger (12) einen Pumpkolben der Pumpeinrichtung bildet.

5. Handwerkzeugmaschine nach Anspruch 4, **dadurch gekennzeichnet, dass** eine entgegen der Schlagrichtung (11) weisende Fläche (31) des Erregers (12) einen Kompressionsraum (21) der Pumpeinrichtung abschließt.

6. Handwerkzeugmaschine nach Anspruch 5, **gekennzeichnet durch** ein topfförmiges Führungsrohr (17), in welchem auf der Arbeitsachse (10) entgegen der Schlagrichtung (11) der Schläger (13), die pneumatischen Kammer (15), der Erreger (12) und der Kompressionsraum (21) der Pumpeinrichtung sind und ein Boden (29) den Kompressionsraum (21) in dem Führungsrohr (17) entgegen der Schlagrichtung (11) abschließt.

7. Handwerkzeugmaschine nach Anspruch 4, **dadurch gekennzeichnet, dass** eine Kolbenstange (28) den Erreger (12) mit einem Exzenter (14) oder einem Taumelantrieb koppelt und die Kolbenstange (28) durch den Boden (29) geführt ist.

8. Handwerkzeugmaschine nach einem der vorhergehenden Ansprüche, **gekennzeichnet durch** ein Führungsrohr (17), in welchem der Erreger (12) luftdicht geführt ist, wobei das Führungsrohr (17) in seiner Innenfläche (33) in der Nähe des werkzeug-fernen wenigstens eine Vertiefung (34) aufweist, an welcher sich mit dem Erreger (12) gegenüberliegend ein Kanal zwischen der pneumatischen Kammer (15) und dem Verdichter (19) ausbildet.

9. Handwerkzeugmaschine nach einem der vorhergehenden Ansprüche, **dadurch gekennzeichnet, dass** in dem Erreger (12) ein Rückschlagventil (41) angeordnet ist.

10. Handwerkzeugmaschine nach einem der vorhergehenden Ansprüche, **gekennzeichnet durch** ein Ventil (36), welches die pneumatische Kammer (15) mit einem Pumpraum (21) verbindet, wenn der Erreger (12) in der Nähe des werkzeug-nahen Totpunkts ist, und **gekennzeichnet durch** eine Pumpeinrichtung (12), die in dem Pumpraum (21) einen Druck unter das Niveau eines Umgebungsdrucks senkt, bis der Erreger (12) den werkzeug-nahen Totpunkt erreicht.

11. Handwerkzeugmaschine nach Anspruch 10, **dadurch gekennzeichnet, dass** der Pumpraum (21) in Schlagrichtung (11) durch den beweglichen Erreger (12) abgeschlossen ist.

12. Steuerungsverfahren für eine Handwerkzeugmaschine, die eine Werkzeugaufnahme (2) zum Haltern eines meißelnden Werkzeugs auf einer Arbeitsachse (10) und ein pneumatischen Schlagwerk (6) aufweist, wobei das Schlagwerk (6) einen auf der Arbeitsachse (10) beweglichen Schläger (13), einen durch einen Motor (5) zwischen einem werkzeug-fernen vorderen Totpunkt und einem werkzeug-nahen Totpunkt hin-und-her getriebenen Erreger (12) und eine von dem Erreger (12) und dem Schläger (13) abgeschlossene pneumatische Kammer (15) zum Ankoppeln der Bewegung des Erregers (12) an den Schläger (13) aufweist, mit dem Schritt:
Erhöhen eines Luftdrucks in der pneumatischen Kammer (15) mittels eines Vorverdichters (19), wenn der Erreger (12) in der Nähe des werkzeug-fernen Totpunkts ist.

13. Steuerungsverfahren nach Anspruch 12, **gekennzeichnet durch** den Schritt: Absenken eines Luftdrucks in der pneumatischen Kammer (15) mittels einer Pumpeinrichtung (12, 21), wenn der Erreger (12) in der Nähe des werkzeug-nahen Totpunkts ist.
